# EUROPÄISCHE PATENTSCHRIFT

(11) **EP 0 895 485 B1**
(45) Veröffentlichungstag und Bekanntmachung des Hinweises auf die Patenterteilung: **04.06.2003**
(21) Anmeldenummer: 97921746.0
(22) Anmeldetag: 24.04.1997
(51) Int. Cl.: B05B 12/14

(54) **BESCHICHTUNGSANLAGE ZUM BESCHICHTEN VON GEGENSTÄNDEN MIT HÄUFIG WECHSELNDEM FARBMATERIAL**
PLANT FOR COATING OBJECTS WITH FREQUENTLY CHANGING COLOURS
INSTALLATION DE REVETEMENT POUR RECOUVRIR DES OBJETS D'UN MATERIAU COLORANT, A CHANGEMENT FREQUENT DE MATERIAUX COLORANTS

(30) Priorität: 26.04.1996 DE 19616668
(43) Veröffentlichungstag der Anmeldung: 10.02.1999
(73) Patentinhaber: AUDI AG, 85045 Ingolstadt (DE)
(72) Erfinder: DINTNER, Alfons, D-85120 Hepberg (DE)
(74) Vertreter: Geissler, Manfred
(86) Internationale Anmeldenummer: EP9702102
(87) Internationale Veröffentlichungsnummer: WO97040946

(56) Entgegenhaltungen:
- EP-A- 0 034 687
- DE-A- 4 133 840
- DE-B- 2 344 849
- US-A- 4 593 360
- IBM TECHNICAL DISCLOSURE BULLETIN, Bd. 9, Nr. 3, August 1966, NEW YORK, US, Seite 294 XP002035792 ANONYMOUS: "Automatic Ticket Striper. August 1966."

## Beschreibung

Die Erfindung betrifft eine Beschichtungsanlage zum Beschichten von Gegenständen, insbesondere von Fahrzeugkarosserien mit häufig wechselndem Farbmaterial nach dem Oberbegriff des Anspruchs 1.

Eine bekannte gattungsgemäße Beschichtungsanlage (EP-A-796665, nicht vorreröffentlicht) enthält eine Vorratseinrichtung, in der Farbmaterialien mit unterschiedlichen Farbtönen bereitgestellt sind. Weiter ist eine Transporteinrichtung für die unterschiedlichen Farbmaterialien zu wenigstens einer Beschichtungsstation vorhanden, wo taktweise durchlaufende Gegenstände wenigstens teilweise beschichtet werden. In dieser Beschichtungsstation sind Applikationseinrichtungen, insbesondere Sprühorgane zur Aufbringung der Beschichtung auf den gerade anwesenden Gegenstand enthalten. Zudem umfasst eine solche Beschichtungsanlage eine Steuereinrichtung für einen Farbwechsel, die mit der Vorratseinrichtung, der Transporteinrichtung und der Applikationseinrichtung sowie mit Steuerorganen dergestalt zusammenwirkt, daß bei der Anwesenheit eines bestimmten Gegenstandes in der Beschichtungsstation das jeweils gewünschte und zugeordnete Farbmaterial an der Applikationseinrichtung zur Verfügung steht. Die Vorratseinrichtung besteht aus einem Kartuschen-Sortier- und Regallager, in dem eine Vielzahl von Farbkartuschen sowohl mit gleichem als auch mit unterschiedlichem Farbmaterial lagern. Die Lagerorte der einzelnen Farbkartuschen sind in Verbindung mit dem Farbton des jeweils enthaltenen Farbmaterials und/oder einer Farbmenge des jeweils enthaltenen Farbmaterials von der Steuereinheit erfassbar. Über ein Steuersignal, das codiert Angaben über das jeweils an der Applikationseinrichtung für eine Beschichtung erforderliche Farbmaterial hinsichtlich Farbton und/oder Farbmenge enthält, ist eine entsprechende Farbkartusche an einem Ausgang des Kartuschen-Sortier- und Regallagers ausgebbar. Die Transporteinrichtung ist eine Kartuschen-Transporteinrichtung, mit der am Ausgang des Kartuschen-Sortier-Regallagers ausgegebene Farbkartuschen im geschlossenen Zustand in einem Zuführzweig an eine Andockstation transportierbar sind. Diese Andockstation ist einer Applikationseinrichtung vorgeschaltet, wobei angedockte Farbkartuschen zur Ausbringung des Farbmaterials geöffnet werden.

Entleerte Farbkartuschen werden entsprechend über einen Rückführzweig wieder in das gleiche (oder ggf. ein anderes) Kartuschen-Sortier- und Regallager gesteuert zurückgeführt.

Eine solche Beschichtungsanlage ist einfach mit farbgefüllten Farbkartuschen zu beschicken und entleerte Farbkartuschen können einfach entnommen werden. Der Kartuschentransport ist hier aufwändig von Hand oder mittels Handhabungsvorrichtungen durchzuführen, wobei insbesondere der Zeitaufwand hoch und die Farbwechselfrequenz beschränkt sind.

Aufgabe der Erfindung ist es eine gattungsgemäße Beschichtungsanlage so weiterzubilden, dass ein einfacher und schneller Kartuschentransport erreicht wird.

Diese Aufgabe wird mit den Merkmalen des Anspruchs 1 gelöst.

Gemäß Anspruch 1 wird der Transport der Farbkartuschen luftunterstützt in einem Rohrleitungssystem in der Art einer Rohrpost vorgeschlagen. Dadurch wird ein einfacher schneller und störungsfreier Transport erreicht, wobei auf an sich bekannte und bewährte pneumatische Steuereinrichtungen zurückgegriffen werden kann.

Bei einem preisgünstigen Rohrleitungssystem mit kreisrunden Leitungsquerschnitten nach Anspruch 2 werden die Farbkartuschen entsprechend zylindrisch ausgebildet, mit außen liegenden Gleit- und Führungsringen. Solche Rohrleitungen sind einfach auch über weite Strecken mit Biegungen zu führen.

Gemäß Anspruch 3 ist in den Farbkartuschen eine Zylinder-Kolbenanordnung enthalten. Bei einer gefüllten Farbkartusche steht der Kolben in einer Endstellung und die andere Kartuschenseite ist verschlossen. In diesem Zustand wird eine Farbkartusche angeliefert, gelagert und bis zur Andockeinrichtung transportiert. Wenn sie dort ankommt und angedockt wird, wird die Kartuschenandockseite geöffnet und durch Verschieben des Kolbens die Farbkartusche zwangsentleert. Diese Entleerung kann nach Anspruch 4 vorteilhaft zeitgesteuert und/oder druckgeregelt für eine definierte Entleerung und Ausbringung des Farbmaterials erfolgen.

Die Kartuschenvorderseite kann einen aufreißbaren oder durchstoßbaren Deckel als Verschluß aufweisen. Mit Anspruch 5 wird alternativ ein Verschluß in der Art eines federbelasteten Ventils vorgeschlagen. In der Andockstation braucht dann ein Ventilstößel für die Öffnung nur in die Farbkartusche etwas eingeschoben werden.

In Anspruch 6 ist zudem eine Querverschiebeeinrichtung für eine Farbkartusche in der Andockstation beansprucht, wodurch die Kolbenrückseite einer Farbkartusche zum Ansatz für eine Schubstange für eine Kartuschenentleerung zugänglich wird. Dabei kann nach Anspruch 7 bereits eine nächste Farbkartusche in einer Wartestellung in der Andockstation bereitgehalten werden.

Die Beschickung und Entleerung (leere Farbkartuschen) des Kartuschen-Sortier-und Regallagers kann über Lager-Eingänge und Lager-Ausgänge nach Anspruch 8 automatisiert in Zeitintervallen erfolgen und/oder gemäß Anspruch 9 über austauschbare Magazine, die eine Mehrzahl von Farbkartuschen enthalten.

Für Steuerungs-, Abrechnungs-, Entsorgungszwecke, usw. soll nach Anspruch 10 auf jeder Farbkartusche ein Code, insbesondere ein Barcode mit allen relevanten Fülldaten angebracht sein.

Nach Anspruch 11 ist zudem im Verlauf der Kartuschenbereitstellung und/oder des Kartuschentransports wenigstens eine Schütteleinrichtung zur Durchmischung des Farbmaterials in einer Kartusche vorgesehen.

Anhand einer Zeichnung werden Ausführungsbeispiele der Erfindung näher erläutert.

Es zeigen:
- Fig. 1: ein Blockschema einer Beschichtungsanlage mit deren externen Ansteuer- und Beschickungseinrichtungen,
- Fig. 2: eine schematisierte Darstellung einer Beschichtungseinrichtung, und
- Fig. 3: eine vergrößerte Darstellung einer Farbkartusche.

Im Blockschema der Fig. 1 ist eine Beschichtungsanlage 30 für den Einsatz bei einem Fahrzeughersteller dargestellt.

Gemäß Block 1 erfolgt eine Kundenbestellung für ein Fahrzeug mit einer bestimmten Farbausstattung. Daten für die Farbausstattung werden zusammen mit weiteren Herstelldaten gemäß Block 2 in eine Programmplanung und Fahrzeugsteuerung aufgenommen.

Daten für das erforderliche Farbmaterial gehen zusammen mit einer Zeitvorgabe an den Lackhersteller, der gemäß Block 3 zeitgerecht das Farbmaterial mit dem geforderten Farbton herstellt, gemäß Block 4 in Kartuschen abfüllt und beirn Fahrzeughersteller zur Befüllung eines automatischen Kartuschen-Sortier- und Regallagers entsprechend Block 5 anliefert.

Über die Fahrzeugsteuerung wird ein Lackierobjekt nach Block 6, hier eine Fahrzeugkarosserie, einer Beschichtungsstation gesteuert zugeführt. Dabei wird das Kartuschen-Sortier- und Regallager zur Abgabe einer Farbkartusche mit einem zugeordneten gewünschten Farbton und ggf. einer zugeordneten Farbmenge angesteuert. Diese Farbkartusche gelangt über ein Rohrsystern nach Block 7 als Zuführzweig in eine automatische Andockstation nach Block 8. Dort wird die Farbkartusche automatisch geöffnet und geregelt entleert, wobei eine Sprühorgane enthaltende Applikationseinrichtung nach Block 9 das Lackierobjekt nach Block 6 beschichtet.

Anschließend wird die zumindest teilweise entleerte Farbkartusche in einem weiteren Rohrsystem nach Block 10 als Rückführzweig wieder dem Kartuschen-Sortier- und Regallager nach Block 5 zugeführt.

Von dort werden die entleerten Farbkartuschen gemäß Block 4 wieder dem Lackhersteller für eine Kartuschenreinigung und Neubefüllung zur Verfügung gestellt.

Durch die Verwendung von Kartuschen mit relativ kleinen Lackmengen ist gemäß Block 11 eine genaue, lackierobjektbezogene und farbtonbezogene Lackverbrauchsabrechung möglich.

In Fig. 2 ist entsprechend dem Blockdiagramm nach Fig. 1 eine Beschichtungsanlage 30 dargestellt, mit einem Kartuschen-Sortier- und Regallager 5, einem Zuführzweig 7 eines Rohrsystems, einer Andockstation 8 und einem Rückführzweig 10 des Rohrsystems.

Im oberen Bereich des Kartuschen-Sortier- und Regallagers 5 sind eine Mehrzahl von gefüllten Farbkartuschen 12 dargestellt, von denen eine Farbkartusche 13 gerade an einem Lagerausgang 14 in den Zuführzweig 7 des Rohrsystems abgegeben und eingespeist wird. Die gefüllten Farbkartuschen 12, 13 waren an einem Beschickungseingang 15 dem Kartuschen-Sortier- und Regallager zugeführt worden.

Im weiteren wird der Weg der Farbkartusche 13 in einzelnen Stellungen dargestellt und beschrieben:

In der Stellung 13a ist der Transport im Zuführzweig 7 zur Andockstation 8 dargestellt. Nach der Ankunft in der Andockstation 8 bei Stellung 13b erfolgt in einer (nicht näher dargestellten) Quertransporteinrichtung 16 eine Querverschiebung in die Stellung 13c. Dort wird die Farbkartusche 13 entleert, wie dies weiter unten noch im Detail erläutert wird.

Anschließend erfolgt ein weiterer Quertransport in die Stellung 13d mit einer Eingabe in den Rückführzweig 10 des Rohrleistungssystems. In der Stellung 13e ist der gesteuerte Rücktransport im Rückführzweig 10 eingezeichnet und in der Stellung 13f eine gesteuerte Einlagerung in das Kartuschen-Sortier- und Regallager 5.

An einern Entnahmeausgang 17 werden eingelagerte leere Kartuschen 18 gesteuert, insbesondere chargenweise, entnommen und an den Lackhersteller zurückgeliefert.

Im Verlauf der Stationen 13, 13a, 13b ist zudem eine (nicht dargestellte) Schütteleinrichtung vorgesehen zur Mischung des Farbmaterials 19 in der gefüllten Farbkartusche 13.

In Fig. 3 ist die gefüllte Farbkartusche 13 vergrößert dargestellt. Diese hat ein zylindrisches Gehäuse 20 mit Schrägen 21 an den beiden Stirnseiten. An der Zylinderaußenfläche sind zwei im Abstand liegende Gleit- und Führungsringe 22 angebracht, die dicht an den Innenseiten des Rohrleitungssystems bei einem Transport durch eine Pneumatiksteuerung anliegen.

Das Zylindergehäuse 20 und ein verschiebbarer Kolben 23 bilden eine Zylinder-Kolbenanordnung. Im dargestellten gefüllten Zustand liegt der Kolben 23 an der linken Rückseite der Farbkartusche 13. Die rechte Vorderseite als Andockseite der Farbkartusche 13 ist mit einem durchstoßbaren Deckel 24 verschlossen. Die Rückseite des Kolbens 23 ist durch eine stirnseitige Öffnung 25 von außen her zugänglich, wobei auch diese Öffnung durch einen durchstoßbaren Deckel verschlossen sein kann.

Die Entleerung der Farbkartusche 13 wird entsprechend der Stellung 13c in Fig. 2 dergestalt durchgeführt, daß über eine Schubstange 26 der Kolben 23 in Richtung auf die Andocköffnung verschoben wird, wobei die Farbkartusche 13 an eine Farbleitung der Applikationseinrichtung 9 angedockt und mit einem Sprühorgan 27 verbunden ist.

Die Schubstange 26 ist Bestandteil einer Druckregeleinrichtung, über die eine definierte Entleerung der Farbkartusche 13 erfolgt. Nach der Entleerung wird die Schubstange 26 wieder vollständig zurückgezogen, wobei der Kolben 23 beim Rücktransport der Farbkartusche in seiner rechten Stellung verbleibt, wie dies z. B. aus der Stellung 13d ersichtlich ist.

Damit ist einerseits ein Ringleitungssystem in der Art einer Rohrpost für Farbkartuschen mit vorgegebenen Farbmengen und Farbtönen im Bereich der Beschichtungsanlage 30 geschaffen und andererseits ein Kreislaufsystem für die Kartuschenreinigung, Kartuschenfüllung und Anlieferung zwischen dem Lackhersteller und dem Betreiber der Beschichtungsanlage realisierbar.

## Patentansprüche

1. Beschichtungsanlage zum Beschichten von Gegenständen, insbesondere von Fahrzeugkarosserien mit häufig wechselndem Farbmaterial,
mit einer Vorratseinrichtung, in der Farbmaterialien mit unterschiedlichen Farbtönen bereitgestellt sind,
mit einer Transporteinrichtung für die unterschiedlichen Farbmaterialien von der Vorratseinrichtung zu wenigstens einer Applikationseinrichtung (9), und
mit einer Steuereinrichtung (2), die mit der Vorratseinrichtung, der Transporteinrichtung und der Applikationseinrichtung (9) sowie mit Steuerorganen verbunden und dergestalt geschaltet ist, daß
bei der Anwesenheit eines bestimmten Gegenstands (6) in der Beschichtungsstation das jeweils gewünschte und zugeordnete Farbmaterial an der Applikationseinrichtung (9) zur Verfügung steht,
wobei die Vorratseinrichtung ein Kartuschen-Sortier- und Regallager (5) ist, in dem eine Vielzahl von Farbkartuschen (12, 13) mit gleichem und unterschiedlichen Farbmaterial lagern,
die Lagerorte der einzelnen Farbkartuschen (12, 13) in Verbindung mit Informationen über den Farbton des jeweils enthaltenen Farbmaterials (19) und/oder einer Farbmenge des jeweils enthaltenen Farbmaterials (19) von der Steuereinheit (2) erfaßbar sind, und über ein Steuersignal, das codiert Angaben über das jeweils an der Applikationseinrichtung (9) für eine Beschichtung anzuliefernde Farbmaterial (19) hinsichtlich Farbton und/oder Farbmenge enthält, eine entsprechende Farbkartusche (13) an einem Ausgang (14) des Kartuschen-Sortier- und Regallagers (5) ausgebbar ist, und
die Transporteinrichtung eine Kartuschentransporteinrichtung ist, mit der am Ausgang (14) des Kartuschen-Sortier- und Regallagers (5) ausgegebene Farbkartuschen (13) im geschlossenen Zustand in einem Zuführzweig (7) an eine der Applikationseinrichtung (9) vorgeschaltete Andockstation (8) transportierbar sind, wobei an der Andockstation (8) ankommende Farbkartuschen (13) geöffnet werden und das Farbmaterial (19) ausgebracht wird, und die Kartuschentransporteinrichtung einen Rückführzweig (10) enthält, mit dem ganz oder teilweise entleerte Farbkartuschen (13d, 18) von der Andockstation (8) in das Kartuschen-Sortier- und Regallager (5) an durch die Steuereinrichtung (2) vorbestimmte Lagerorte rückführbar sind,
**dadurch gekennzeichnet,**
**daß** die Kartuschentransporteinrichtung, im Zuführzweig (7) und im Rückführzweig (10) Rohrleitungen umfaßt, in denen die Farbkartuschen (12, 13, 18) pneumatikgesteuert in der Art einer "Rohrpost" transportierbar sind.

2. Beschichtungsanlage nach Anspruch 1, **dadurch gekennzeichnet, daß** die Rohrleitungen (7, 10) einen kreisrunden Querschnitt aufweisen und entsprechend die Farbkartuschen (12, 13, 18) zylindrisch geformt sind mit wenigstens zwei beabstandeten Gleit- und Führungsringen (22) an der Zylinderumfangsfläche.

3. Beschichtungsanlage nach Anspruch 1 oder 2, **dadurch gekennzeichnet,**
**daß** die Farbkartuschen (12, 13, 18) eine Zylinder-Kolbenanordnung enthalten, wobei im gefüllten Zustand der jeweilige Kolben (23) in einer rückseitigen Gefülltstellung liegt und die gegenüberliegende Kartuschenvorderseite als Andockseite verschlossen (24) ist,
**daß** in der Andockeinrichtung (8) die Kartuschenvorderseite bzw. deren Verschluß (24) öffenbar ist und daß durch ein Verschieben des Kolbens (23) von der Kartuschenaußenseite her, die Farbkartusche (13c) zwangsentleerbar ist.

4. Beschichtungsanlage nach Anspruch 3, **dadurch gekennzeichnet, daß** die Verschiebung des Kolbens (23) für eine definierte Entleerung der Farbkartusche (13c) zeitgesteuert und/oder druckgeregelt ist.

5. Beschichtungsanlage nach Anspruch 3 oder Anspruch 4, **dadurch gekennzeichnet, daß** die Kartuschenvorderseite als Andockseite durch ein federbelastetes Ventil verschlossen ist.

6. Beschichtungsanlage nach einem der Ansprüche 3 bis 5, **dadurch gekennzeichnet,**
**daß** der Zuführzweig (7) und/oder Rückführzweig (10), als Zuführrohrleitung und Rückrührrohrieitung in ihrer Längstransportrichtung an die Andockstation (8) anschließen,
**daß** für wenigstens eine in der Andockstation (8) befindliche Farbkartusche eine Querverschiebeeinrichtung (16) für eine Verschiebung quer zur Längstransportrichtung enthalten ist, dergestalt, daß in der querverschobenen Stellung der Farbkartusche (13c) die Rückseite des Kolbens (23) für eine Schubstange (26) zur Kartuschenentleerung zugänglich wird, wobei die Farbkartusche (13c) mit ihrer geöffneten Andockseite Verbindung mit einem Sprühorgan (27) hat.

7. Beschichtungsanlage nach Anspruch 6, **dadurch gekennzeichnet, daß** bei einer Farbkartusche (13c) in der querverschobenen Entleerungsstellung bereits eine nächste Farbkartusche (13b) für einen nächsten Beschichtungsvorgang in eine Wartestellung in die Querverschiebeeinrichtung transportierbar ist.

8. Beschichtungsanlage nach einem der Ansprüche 1 bis 7, **dadurch gekennzeichnet, daß** die Beschickung und Entleerung des Kartuschen-Sortier- und Regallagers (5) durch einen entsprechenden Eingang (15) und Ausgang (17) automatisiert in Zeitintervallen erfolgt.

9. Beschichtungsanlage nach einem der Ansprüche 1 bis 7, **dadurch gekennzeichnet, daß** das Kartuschen-Sortier- und Regallager (5) austauschbare Magazine für eine Mehrzahl von Farbkartuschen (12, 13, 18) enthält.

10. Beschichtungsanlage nach einem der Ansprüche 1 bis 9, **dadurch gekennzeichnet, daß** jede Farbkartusche (12, 13, 18) an ihrer Außenseite wenigstens einen Code, insbesondere einen Barcode entsprechend ihrer jeweiligen Füllung aufweist, der von Sensoren der Steuereinrichtung (2) erfaßbar ist.

11. Beschichtungsanlage nach einem der Ansprüche 1 bis 10, **dadurch gekennzeichnet, daß** im Kartuschen-Sortier- und Regallager (5) und/oder im Transportweg und/oder in der Andockstation (8) mindestens eine Schütteleinrichtung für jeweils wenigstens eine zu verarbeitende Farbkartusche (13) zur Durchmischung des enthaltenen Farbmaterials (19) vorgesehen ist.

## Claims

1. Coating plant for coating objects, particularly vehicle bodies, with paint material, with frequent colour changes,
with a stocking facility in which paint materials of different colours are made ready,
with a transport facility for the different paint materials from the stocking facility to at least one application facility (9), and
with a control facility (2) linked with the stocking facility, the transport facility and the application facility (9) and also linked with control elements, and set up so that
when a specific object (6) is present in the coating station, the individual paint material that is required and has been allocated is available at the application facility (9),
wherein the stocking facility is a cartridge sorting and retrieval unit (5) in which a large number of cartridges (12, 13) of similar and dissimilar paint material are stored,
the storage locations of the individual paint cartridges (12, 13) together with information on the colour of the paint material (19) contained in each cartridge and/or the quantity of paint material (19) contained in each cartridge can be acquired by the control unit (2) and a corresponding paint cartridge (13) can be dispensed at an outlet (14) of the cartridge sorting and retrieval unit (5) by a control signal containing coded colour and/or quantity information on the individual paint material (19) to be delivered at the application facility (19) for a coating, and
the transport facility is a cartridge transport facility by means of which paint cartridges (13) dispensed at the outlet (14) of the cartridge sorting and retrieval unit (5) are transportable in the closed condition via a supply line (7) to a docking station (8) upstream of the application facility (9), paint cartridges (13) arriving at the docking station (8) being opened and the paint material (19) ejected, and the cartridge transport facility including a return line (10) by means of which wholly or partly emptied paint cartridges (13d, 18) are returnable from the docking station (8) to storage locations, predetermined by the control facility (2), in the cartridge sorting and retrieval unit (5),
**characterized in that**
the cartridge transport facility comprises tubes in the supply line (7) and in the return line (10) in which the paint cartridges (12, 13, 18) are transportable under pneumatic control in the manner of a pneumatic tube conveyor.

2. Coating plant according to Claim 1, **characterized in that** the tubes (7, 10) have a circular cross-section and the paint cartridges (12, 13, 18) are correspondingly formed as cylinders with at least two sliding and guiding rings (22) on the circumferential surface of the cylinder.

3. Coating plant according to Claim 1 or Claim 2, **characterized**
**in that** the paint cartridges (12, 13, 18) contain a cylinder-piston arrangement, such that in the filled condition the individual piston (23) is located in a rearward "full" position and the opposite forward end of the cartridge which forms the docking end is closed (24),
**in that** in the docking station (8) the forward end, or stopper (24), of the cartridge can be opened and in that the paint cartridge (13c) can be forcibly emptied by displacement of the piston (23) from outside the cartridge.

4. Coating plant according to Claim 3, **characterized in that** the displacement of the piston (23) it is controlled as to time and/or pressure for a defined emptying of the paint cartridge (13c).

5. Coating plant according to Claim 3 or Claim 4, **characterized in that** the forward end of the cartridge which forms the docking end is closed by a spring-loaded valve.

6. Coating plant according to any one of Claims 3 to 5, **characterized**
**in that** the supply line (7) and/or return line (10) connect to the docking station (8) in their longitudinal transport direction as a supply tube and a return tube,
**in that** a transverse shift device (16) for shifting at least one paint cartridge present in the docking station (8) transversely with respect to the longitudinal transport direction is included, such that when the paint cartridge (13c) is in the transversely shifted position the back of the piston (23) is accessible to a pushrod (26) for emptying the cartridge, the cartridge (13c) being in communication with a spray device (27) by its opened, docking end.

7. Coating plant according to Claim 6. **characterized in that** while one paint cartridge (13c) is in the transversely shifted emptying position, the next paint cartridge (13b) for the next coating operation is transportable into a holding position in the transverse shifting device.

8. Coating plant according to any one of Claims 1 to 7. **characterized in that** the loading and unloading of the cartridge sorting and retrieval unit (5) are performed automatically at time intervals via a corresponding entry (15) and exit (17).

9. Coating plant according to any one of Claims 1 to 7, **characterized in that** the cartridge sorting and retrieval unit (5) contains interchangeable magazines for a plurality of paint cartridges (12, 13, 18).

10. Coating plant according to any one of Claims 1 to 9, **characterized in that** every paint cartridge (12, 13, 18) carries on its exterior at least one code, in particular a bar code. corresponding to its specific contents, this code being detectable by sensors of the control facility (2).

11. Coating plant according to any one of Claims 1 to 10, **characterized in that** at least one shaking device, each such device catering for at least one paint cartridge (13) to be processed, is provided in the cartridge sorting and retrieval unit (5) and/or in the transport path and/or in the docking station (8), for thorough mixing of the paint material (19) contained.

## Revendications

1. Installation de revêtement pour recouvrir des objets, en particulier des carrosseries de véhicules automobiles, à changement fréquent de matériaux colorants,
avec un dispositif de stockage de réserve, dans lequel les matériaux colorants de différentes tonalités de couleur sont prêts à disposition,
avec un dispositif de transport pour les différents matériaux colorants, depuis le dispositif de stockage vers au moins un dispositif d'application (9), et
avec un dispositif de commande (2), relié au dispositif de stockage de réserve, au dispositif de transport et au dispositif d'application (9), ainsi qu'à des organes de commande et branché de manière que,
en cas de présence d'un objet (6) déterminé au poste de chargement, chaque fois le matériau colorant souhaité et associé soit mis à disposition au dispositif d'application (9),
dans laquelle le dispositif de stockage de réserve est un magasin de tri et de mise en étagère de cartouches (5), dans lequel une pluralité de cartouches de peinture (12, 13) sont stockées, avec du matériau colorant identique et différent,
les lieux de stockage des différentes cartouches de peinture (12, 13) peuvent être détectés par l'unité de commande (2), en liaison avec des informations concernant le ton de la couleur du matériau colorant (19) chaque fois contenu et/ou d'une quantité de peinture du matériau colorant (19) chaque fois contenu et, par un signal de commande, qui contient des indications codées concernant le matériau colorant (19) à fournir chaque fois au dispositif d'application (9) pour un revêtement, concernant le ton de la couleur et/ou la quantité de peinture, une cartouche de peinture (13) correspondante est susceptible d'être délivrée à une sortie (14) du magasin de tri et de mise en étagère de cartouches (5), et
le dispositif de transport est un dispositif de transport de cartouches, à l'aide duquel des cartouches de peinture (13), fournies à la sortie (14) du magasin de tri et de mise en étagère de cartouches (5), sont susceptibles d'être transportées à l'état fermé dans une ramification d'amenée (7) à un poste d'accostage (8) installé en amont du dispositif d'application (9), sachant que les cartouches de peinture (13) arrivant au poste d'accostage (8) sont ouvertes et que le matériau colorant (19) est délivré, le dispositif de transport de cartouches contenant une ramification de retour (10), à l'aide de laquelle des cartouches de peinture (13d, 18), complètement ou partiellement vidées, peuvent être retoumées du poste d'accostage (8) au magasin de tri et de mise en étagère de cartouches (5), en des sites de stockage prédéterminés par le dispositif de commande (2),
**caractérisée en ce que**,
le dispositif de transport de cartouches comprend, dans la ramification d'amenée (7) et la ramification de retour (10), des tuyauteries dans lesquelles les cartouches de peinture (12, 13, 18) sont transportables sous une commande pneumatique, à la manière d'une "poste pneumatique".

2. Installation de revêtement selon la revendication 1, **caractérisée en ce que** les tuyauteries (7, 10) présentent une section transversale ronde et circulaire et sont de forme cylindrique, correspondant à celle des cartouches de peinture (12, 13, 18), avec au moins deux bagues de coulissement et de guidage (22) espacées l'une de l'autre sur la surface périphérique du cylindre.

3. Installation de revêtement selon la revendication 1 ou 2, **caractérisée en ce que**
les cartouches de peinture (12, 13, 18) contiennent un dispositif à piston et cylindre, dans lequel, à l'état rempli, le piston (23) respectif est situé en une position arrière remplie et la face avant opposée de la cartouche, faisant office de face d'accostage, est fermée (24),
**en ce que**, dans le dispositif d'accostage (8), la face avant de cartouche, ou bien sa fermeture (24), est susceptible d'être ouverte et **en ce que**, par un déplacement du piston (23) depuis la face extérieure de cartouche, la cartouche de peinture (13c) peut être purgée de façon forcée.

4. Installation de revêtement selon la revendication 3, **caractérisée en ce que** le déplacement du piston (23) pour obtenir une purge définie de la cartouche de peinture (13c) est soumis à une commande temporelle et/ou à une régulation de pression.

5. Installation de revêtement selon la revendication 3 ou la revendication 4, **caractérisée en ce que** la face avant de cartouche faisant office de face d'accostage est fermée par une soupape chargée par un ressort.

6. Installation de revêtement selon la revendication 3 à 5, **caractérisée**
**en ce que** la ramification d'amenée (7) et/ou la ramification de retour (10), en tant que conduite tubulaire d'amenée et conduite tubulaire de retour, se raccordent, dans la direction de transport longitudinale, au poste d'accostage (8),
**en ce que**, pour au moins une cartouche de peinture se trouvant au poste d'accostage (8), elle contient un dispositif de déplacement transversal (16) devant assurer un déplacement transversalement à la direction de transport longitudinale, de manière à ce que, lorsque la cartouche de peinture (13c) est en position déplacée transversalement, la face arrière du piston (23) est accessible pour une tige de poussée (26) servant à vider la cartouche, la cartouche de peinture (13c) étant reliée à un organe de pulvérisation (27) par sa face d'accostage ouverte.

7. Installation de revêtement selon la revendication 6, **caractérisée en ce que**, dans le cas d'une cartouche de peinture (13c) placée en position de vidage, déplacée transversalement, une cartouche de peinture (13b) subséquente est déjà transportable pour un processus de chargement subséquent, en une position d'attente dans le dispositif de déplacement transversal.

8. Installation de revêtement selon l'une des revendications 1 à 7, **caractérisée en ce que** le chargement et la purge du magasin de tri et de mise en étagère de cartouches (5) se font à l'aide d'une entrée (15) et d'une sortie (17) correspondantes, de façon automatisée, suivant des intervalles de temps.

9. Installation de revêtement selon l'une des revendications 1 à 7, **caractérisée en ce que** le magasin de tri et de mise en étagère de cartouches (5) contient des magasins remplaçables, pour une pluralité de cartouches de peinture (12, 13, 18).

10. Installation de revêtement selon l'une des revendications 1 à 9, **caractérisée en ce que** chaque cartouche de peinture (12, 13, 18) présente, sur sa face extérieure, au moins un code, en particulier un code barre, correspondant à son remplissage respectif, code détectable par des capteurs appartenant au dispositif de commande (2).

11. Installation de revêtement selon l'une des revendications 1 à 10, **caractérisée en ce que**, dans le magasin de tri et de mise en étagère de cartouches (5) et/ou dans la voie de transport et/ou au poste d'accostage (8), est prévu au moins un dispositif de secouage pour chaque fois au moins une cartouche de peinture (13) à traiter, pour mélanger intimement le matériau colorant (19) contenu.
